# EUROPÄISCHE PATENTSCHRIFT

(11) **EP 2 854 314 B1**
(45) Veröffentlichungstag und Bekanntmachung des Hinweises auf die Patenterteilung: **22.01.2020**
(21) Anmeldenummer: 14183426.7
(22) Anmeldetag: 03.09.2014
(51) Int. Cl.: H04H 20/06, H04H 20/10, H04H 20/59

(54) **Verfahren und Vorrichtung zum Einblenden von Alarmmeldungen in einem DAB-Ensemble innerhalb eines Tunnels**
Method and means for inserting emergency messages in a DAB Ensemble inside a tunnel
Procédé et dispositif pour l'insertion de messages d'alarme dans un ensemble DAB dans un tunnel

(30) Priorität: 06.09.2013 DE 102013109795
(43) Veröffentlichungstag der Anmeldung: 01.04.2015
(62) Teilanmeldung aus: 19207035.7
(73) Patentinhaber: Mulka, Sven, 01217 Dresden (DE)
(72) Erfinder: Mulka, Sven, 01217 Dresden (DE)
(74) Vertreter: Riechelmann & Carlsohn Patentanwälte PartG mbB

(56) Entgegenhaltungen:
- EP-A2- 0 944 194
- EP-A2- 2 328 287
- WO-A2-2006/035242

## Beschreibung

Die Erfindung betrifft ein Verfahren zum Austausch von Inhalten in einem DAB-Ensemble zur Bildung lokaler Fenster innerhalb eines Gleichwellennetzes, welches insbesondere für eine Alarmierung in einem Tunnel geeignet ist. Die Erfindung betrifft ferner eine Vorrichtung für diesen Zweck.

Aus umfangreichen Pilotprojekten und Feldversuchen ist es bekannt, dass zur Bildung von sogenannten lokalen Fenstern in einem DAB-Gleichwellennetz (DAB = Digital Audio Broadcasting, ETSI EN 300 401 V1.4.1 (2006-06)) die Inhalte der Sub-Channel und des FIC (FIC = Fast Information Channel) auf den Blockgrenzen der CU's (CU = Capacity Unit) sowie der FIB's (FIB = Fast Information Block) durch lokalisierte Inhalte ausgetauscht werden können, wenn die zeitlichen Anforderungen an Synchronität im Gleichwellennetz sowohl von den Sendern des globalen als auch des lokalen Ensembles eingehalten werden. CU's und FIB's mit unverändertem Inhalt können dann ungestört auch im Übergangsbereich zwischen globalem und lokalem Ensemble empfangen werden. CU's und FIB's, die ersetzt wurden, können jedoch im Übergangsbereich nicht dekodiert werden.

Bekannt ist auch, dass ein DAB-Empfänger in der Lage ist, zwei gleiche sich überlagernde DAB-Signale mit unterschiedlicher Laufzeit fehlerfrei zu dekodieren, so lange der Laufzeitunterschied kleiner oder gleich dem Guard Interval ist. Das sogenannte Guard Interval ist ein Schutzabstand zwischen zwei aufeinander folgenden DAB-Symbolen und beträgt im Transmission Mode I ca. 246µs, im Mode II ca. 62µs, im Mode III ca. 31µs und im Mode IV ca. 123us.

In der Praxis wird zur Bildung eines lokalen Fensters der Inhalt der Sub-Channels und der FIB's im ETI-Datenstrom (ETI = Ensemble Transport Interface) des globalen Ensembles durch lokale Inhalte ersetzt. Der so gebildete lokale ETI-Datenstrom wird an die DAB-Sender des lokalen Gebiets verteilt und der globale ETI-Datenstrom an die DAB-Sender des globalen Gebiets. Da die Lokalisierung der Inhalte eine nicht vernachlässigbare Verarbeitungszeit erfordert, muss die Aussendung des globalen Ensembles um diese Verarbeitungszeit verzögert werden. Dies kann durch ein explizites Verzögerungsglied oder verteilt über alle DAB-Sender durch Anwendung der Zeitstempeltechnik erfolgen. Dieses Verfahren findet in der Technik allgemeine Anwendung.

Der schematische Aufbau eines DAB-Gleichwellennetzes mit einem lokalen Fenster wird unter Bezugnahme auf Fig. 1 näher erläutert. Der sogenannte Ensemble-Multiplexer (101) fasst die innerhalb eines Ensembles gemeinsam auszustrahlenden Audio- und Datendienste zu einem Ensemble in Form des in European Telecommunication Standard ETSI ETS 300 799 ed.1 (1997-09) definierten Ensemble Transport Interfaces (ETI) zusammen. Dieser rahmenorientierte Datenstrom wird über das ETI-Verteilnetzwerk (102) an die DAB-Sender (103) verteilt. Die einlaufenden ETI-Rahmen werden im DAB-Sender in nicht näher dargestellter Weise über ein dynamisches oder statisches Verzögerungsglied an die Zeitanforderungen für die Synchronität im DAB-Gleichwellennetz angepasst, durch einen COFDM-Modulator in DAB-Rahmen umgewandelt und über eine Mischstufe mit folgender Endstufe auf der gewünschten Frequenz als globales Ensemble (105) ausgestrahlt.

Für die Bildung eines lokalen Fensters wird zusätzlich das globale Ensemble als ETI-Datenstrom an einen lokalen Multiplexer (108) geführt. Dieser ersetzt einzelne Sub-Channel und FIB's durch lokale Inhalte (109). Der so lokalisierte ETI-Datenstrom wird über das lokale ETI-Verteilnetzwerk (110) an einen oder mehrere lokale DAB-Sender (111) verteilt und von diesen als lokales Ensemble (106) auf derselben Frequenz wie die des globalen Ensembles ausgestrahlt.

Verfahrensbedingt ergibt sich ein Überlappungsgebiet (107), in dem sich das globale und lokale Ensemble teilweise destruktiv überlappen. Dies führt dazu, dass ein im Überlappungsgebiet befindlicher DAB-Empfänger (104) nur die Inhalte empfangen kann, die sowohl im globalen als auch im lokalen Ensemble enthalten sind.

Fig. 2 zeigt den schematischen Aufbau eines DAB-Repeaters mit Einsprechen für die Versorgung eines Tunnels mit DAB-Signalen nach Stand der Technik. Dabei wird ein globales DAB-Signal außerhalb des Tunnels mittels Richtantenne (201) empfangen und über einen Verteiler (202) an einen frequenzselektiven Verstärker (203) sowie an ein DAB-Empfangsmodul (207) geführt. Der Verstärker (203) filtert das globale DAB-Signal und verstärkt es auf einen vordefinierten Pegel mittels automatischer Verstärkungsregelung und gibt es als regeneriertes DAB-Signal (204) aus.

Das DAB-Empfangsmodul (207) demoduliert das zugeführte globale DAB-Signal und gibt den dekodierten FIC (209) aus. Zusätzlich erzeugt er in nicht näher dargestellter Weise ein Synchronisationssignal (208), welches im lokalen Multiplexer (210) und im DAB-Kleinstleistungssender (212) zur zeitlichen Synchronisation der jeweils erzeugten Rahmen verwendet wird.

Der FIC (209) wird vom lokalen Multiplexer (210) verwendet, um die Sub-Channel-Konfiguration des globalen DAB-Signals wieder zu rekonstruieren. Die Sub-Channel-Konfiguration legt für jeden Sub-Channel dessen Identifier, die Datenrate, die Startadresse, den Fehlerschutz und den Inhaltstyp fest. Basierend darauf werden die Audio-Encoder (216) für jeden Sub-Channel bzgl. Datenrate und Audio-Standard (DAB-Musicam, DAB-Plus oder DMB) vom lokalen Multiplexer konfiguriert.

Die Alarmmeldung (214) wird über einen Verteiler (215) an die Audio-Encoder (theoretisch bis zu 64, praktisch ca. 20 Audio-Encoder) verteilt und von diesen auf die jeweils eingestellte Datenrate komprimiert. Der lokale Multiplexer bildet daraus ein lokales Ensemble, welches den gleichen logischen Aufbau wie das des globalen DAB-Signals besitzt. Das lokale Ensemble wird als ETI-Datenstrom (211) an den DAB-Kleinstleistungssender (212) übergeben. Die einlaufenden ETI-Rahmen werden im DAB-Kleinstleistungssender (212) in nicht dargestellter Weise an die Zeitanforderungen für die Synchronität im DAB-Gleichwellennetz angepasst, durch einen COFDM-Modulator in DAB-Rahmen umgewandelt und über eine Mischstufe mit folgender Endstufe auf der gewünschten Frequenz als DAB-Signal (213) ausgegeben.

Über einen Umschalter (205) kann im Fall einer Gefahrensituation vom regenerierten globalen DAB-Signal (204) auf das lokale DAB-Signal (213) umgeschaltet werden. Das jeweils selektierte DAB-Signal wird ggf. weiter verstärkt und über eine oder mehrere Antennen (206) in den Bereich des Tunnels eingestrahlt. Ein im Tunnel befindlicher DAB-Empfänger kann somit je nach Gefahrenlage entweder das globale DAB-Signal oder das lokale DAB-Signal mit Alarmmeldungen empfangen. Die Anwendung eines lokalen Multiplexers erfordert zusätzlich die Zuführung des globalen Ensembles zu diesem. Dieser zusätzliche Aufwand ist für kleine und mittelgroße lokale Fenster jedoch sehr unpraktikabel, zudem entstehen dadurch dauerhafte Betriebs- und Mietkosten für die Leitungszuführung.

EP 2 461 610 offenbart ein Verfahren zur Ausstrahlung einer Notfallinformation, welche nur für eine bestimmte Region relevant ist. Dabei gibt es einen ersten, generellen Ausstrahlungsmodus für digitale Rundfunksignale und einen zweiten Ausstrahlungsmodus für Notfallinformationen, die beide als ETI-Datenstrom übertragen werden. Beim Vorliegen einer Notfallinformation wird der zweite Modus mittels eines Umschalters automatisch gewählt und die Notfallinformation über einen HF-Sender ausgestrahlt.

Die Notfallinformation wird bei dem Verfahren codiert und auf eine vorbestimmte Bitrate umgesetzt, die kleiner ist als die kleinste Bitrate der Rundfunksignale des ersten Modus.

Des Weiteren werden Füll-Bits in den Notfallinformations-Datenstrom eingefügt, die die Differenz der vorbestimmten Bitrate zu den Bitraten der digitalen Rundfunksignale ausgleichen.

Nachteil der in EP 2 461 610 vorgeschlagenen Lösung ist es, dass die Rundfunksignale des ersten Modus als ETI-Datenstrom zugeführt werden, was wie oben bereits ausgeführt zu dauerhaften Betriebs- und Mietkosten für die Leitungszuführung führt. Des Weiteren erfolgt die Ausstrahlung beider Modi zueinander zeitlich nicht synchron, wodurch erhebliche Empfangsstörungen im Überlappungsbereich sowie während der Umschaltung zwischen den beiden Modi entstehen.

EP 2 328 287 offenbart ähnlich EP 2 461 610 ein Verfahren zur Ausstrahlung einer Notfallinformation, welche nur für eine bestimmte Region relevant ist. Das Verfahren zielt zudem darauf ab, mehrere reguläre Rundfunksignale durch die selbe Notfallinformation zu überstrahlen. Die Notfallinformation wird bei dem Verfahren codiert und auf eine vorbestimmte Bitrate umgesetzt, die kleiner ist als die kleinste Bitrate der mittels HF-Empfänger empfangenen regulären Rundfunksignale. Des Weiteren werden Fülldaten in den Notfallinformationsdatenstrom eingefügt, die die Differenz der vorbestimmten Bitrate zu den Bitraten der regulären Rundfunksignale ausgleichen.

Nachteil der in EP 2 328 287 vorgeschlagenen Lösung ist es, dass die Einspeisung der regulären Rundfunksignale mittels separater Repeater erfolgt. Des Weiteren erfolgt die Ausstrahlung der Notfallinformation zeitlich nicht synchron zum regulären Rundfunkprogramm, wodurch erhebliche Empfangsstörungen im Überlappungsbereich sowie während der Umschaltung entstehen.

EP 0 944 194 offenbart ein Verfahren für einen DAB Empfänger. In einem ersten Schaltungsteil wird das zu empfangene DAB-Signal mittels analoger Signalverarbeitung verstärkt, gefiltert und auf eine niedrige Zwischenfrequenz herabgemischt. Das so vorverarbeitete DAB-Signal wird mittels Analog/Digital-Wandler als IQ-Daten digitalisiert. In einem zweiten Schaltungsteil erfolgt die digitale Demodulation des DAB-Basisbandes. Im Ergebnis liegen die originären Bestandteile eines DAB-Ensembles (FIC und Sub-Channel) als Bitstrom vor. Ein vom Anwender selektierter Sub-Channel wird mittels MPEG-Audio-Decoder in PCM-Daten konvertiert, die anschließend über einen Digital/Analog-Konverter mit folgendem Verstärker an einen Lautsprecher bzw. Kopfhörer zur Hörbarmachung übergeben werden.

Während der digitalen Demodulation wird das im DAB-Signal enthaltene Null-Symbol zur Bestimmung des Anfangs eines DAB-Rahmens verwendet. Das dem Null-Symbol folgende PRS-Symbol dient als Referenzsymbol für die differenzielle Phasendemodulation. Des Weiteren können durch Vergleich des empfangenen PRS-Symbols mit der bekannten PRS-Sequenz Korrekturparameter für die Abweichung in der Frequenzlage und im Zeitbereich ermittelt werden. Die Korrekturparameter können dann zum Nachstellen der im analogen Schaltungsteil enthaltenen Oszillatoren verwendet werden bzw. zur Verbesserung der Rahmensynchronisation.

DE 197 44 420 offenbart ein Verfahren zur Lokalisierung von DAB-Inhalten, welches auf die Zuführung des globalen Ensembles als ETI-Datenstrom verzichtet und stattdessen einen modifizierten COFDM-Modulator im DAB-Sender verwendet, welcher auf das globale DAB-Signal bzgl. der DAB-Rahmen synchronisiert ist und nur die CU's der auszutauschenden Inhalte aussendet. An den Stellen der CU's, welche nicht verändert werden sollen, wird kein HF-Signal ausgesendet. Ein DAB-Empfänger empfängt demnach im Bereich der Aussendung des lokalen Senders sowohl lokalisierte als auch nicht lokalisierte Inhalte.

Nachteil der in DE 197 44 420 vorgeschlagenen Lösung ist es, dass an den DAB-Empfänger erhöhte Anforderungen bezüglich des dynamischen Empfangsverhaltens gestellt werden, denn die Feldstärken der lokalen und globalen Signalanteile unterscheiden sich verfahrensbedingt erheblich, da mit der Aussendung der lokalen Signalanteile die vorhandenen globalen Anteile überdeckt werden müssen.

WO 2006/035242 offenbart ein Verfahren ähnlich DE 197 44 420, welches ebenfalls auf die Zuführung des globalen Ensembles als ETI-Datenstrom verzichtet und stattdessen einen frequenzselektiven Verstärker mit automatischer Verstärkungsregelung sowie einen DAB-Empfänger verwendet. Der frequenzselektive Verstärker dient der Aufbereitung und Einspeisung des globalen DAB-Signals in den örtlich begrenzten Bereich des lokalen Fensters. Dieses Verfahren findet in der Technik allgemeine Anwendung und ist unter dem Begriff Repeater bekannt.

Der DAB-Empfänger empfängt das globale DAB-Signal und leitet daraus Konfigurations- und Synchronisationsinformationen für den lokalen Multiplexer ab. Der lokale Multiplexer erzeugt ein alternatives Ensemble, in dem die ursprünglichen Sub-Channel Inhalte z.B. durch Alarmmeldungen ersetzt werden, wobei für jeden Audio-Sub-Channel ein eigener Audio-Encoder verwendet wird. Das so erzeugte lokale Ensemble wird zeitweise in den Bereich des lokalen Fensters beispielsweise eines Autotunnels während einer Gefahrensituation alternativ zum globalen Ensemble ausgestrahlt.

Nachteil der in WO 2006/035242 vorgeschlagenen Lösung ist es, dass systembedingt für jeden zu ersetzenden Audio-Sub-Channel ein eigener Audio-Encoder notwendig ist, zumindest wenn unterschiedliche Datenraten und verschiedene Audio-Standards verwendet werden. Dies erhöht in großen bzw. komplexen Ensembles den Aufwand erheblich.

Ist es also für das Einblenden einer Alarmmeldung in einem DAB-Signal erforderlich, die Audio-Inhalte aller Audio-Sub-Channel zu ersetzen, so ist dazu bisher mindestens pro Datenrate und pro Audio-Standard ein separater Audio-Encoder notwendig. Diese Vielzahl von Audio-Encodern stellt besonders in großen und komplexen DAB-Ensembles ein erhebliches Kostenproblem dar.

Aufgabe der Erfindung ist es, die Nachteile nach dem Stand der Technik zu beseitigen. Es wird insbesondere ein verbessertes Verfahren zur Lokalisierung von Inhalten in einem DAB-Gleichwellennetz angegeben, welches zur Signalisierung von Alarminformationen in einem Tunnel oder lokalen Fenstern geeignet ist.

Diese Aufgabe wird durch die Merkmale des Anspruchs 1 und 8 gelöst. Zweckmäßige Ausgestaltungen der Erfindungen ergeben sich aus den Merkmalen der Unteransprüche.

Nach Maßgabe der Erfindung ist ein Verfahren zum Einblenden von Alarmmeldungen innerhalb eines DAB-Gleichwellennetzes, insbesondere innerhalb eines Tunnels, vorgesehen, wobei in dem DAB-Gleichwellennetz globale DAB-Signale als DAB-Ensemble ausgestrahlt werden und ein im DAB-Gleichwellennetz betriebener Sender die globalen DAB-Signale synchron zum DAB-Gleichwellennetz mit einem lokalen DAB-Signal überstrahlt, dessen Konfiguration aus dem FIC des globalen DAB-Signals abgeleitet wird. Das erfindungsgemäße Verfahren umfasst die Schritte:
(a) Verteilen (316) der einzublendenden Alarmmeldung (315) auf Audio-Encoder (317, 318, 319), die jeweils genau einen der im globalen DAB-Ensemble enthaltenen Audio-Standards umfassen;
(b) Komprimieren der verteilten Alarmmeldung mittels der Audio-Encoder (317, 318, 319) auf eine Datenrate, die kleiner oder gleich der niedrigsten im globalen DAB-Ensemble vorkommenden Audio-Datenrate ist;
(c) Reformatieren (324) der komprimierten Alarmmeldungen aus Schritt (b) auf jede im globalen DAB-Ensemble vorkommende Audio-Datenrate (321), insbesondere durch Einfügen von Fülldaten;
(d) Auswahl (326) jeweils einer reformatierten Alarmmeldung (325) aus Schritt (c) pro Audio-Sub-Channel, welche die gleiche Datenrate und den gleichen Audio-Standard wie der jeweilige Audio-Sub-Channel des globalen DAB-Ensembles besitzt; und
(e) Einblenden der im Schritt (d) ausgewählten Alarmmeldungen (327) in die jeweiligen Audio-Sub-Channels des lokalen DAB-Ensembles, umfassend die Teilschritte
   (i) Empfang eines globalen DAB-Ensembles (301) und Demodulation (310) des enthaltenen FIC;
   (ii) Anpassen (311) der im FIC aus Teilschritt (i) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
   (iii) Verkürzen (312) einer im FIC aus Teilschritt (ii) signalisierten Rekonfiguration um N CIF-Rahmen, wobei N dem Wert aus Teilschritt (ii) entspricht; und
   (iv) Einblenden des im Teilschritt (ii) gewonnenen FIC in das lokale DAB-Ensemble.

Das vorgeschlagene Verfahren ermöglicht es, die Anzahl von Audio-Encodern auf einen pro Audio-Standard zu reduzieren. Dazu wird die Alarmmeldung zunächst pro verwendeten Audio-Standard auf die niedrigste Audio-Datenrate innerhalb des DAB-Ensembles komprimiert. Erst beim Eintasten in die Sub-Channel wird der bereits komprimierte Audio-Datenstrom durch einfaches Einfügen von Fülldaten an die jeweilige Datenrate der Sub-Channel angepasst.

Die Erfindung beruht auf der Überlegung, dass die zu ersetzenden Audio-Sub-Channels zwar unterschiedliche Datenraten besitzen, jedoch die gleiche Audio-Nachricht übertragen werden soll. Die Qualität der Audio-Nachricht ist für den Anwendungszweck Alarmierung jedoch von untergeordneter Bedeutung, so dass auch geringe Datenraten also hohe Kompressionen des Audio-Datenstroms mit verminderter Audio-Qualität zulässig sind. Demnach wäre es zulässig, die Audio-Nachricht mit einem einzigen Audio-Encoder auf eine niedrige Datenrate mit akzeptablem Qualitätsverlust zu komprimieren und erst beim Eintasten in die Audio-Sub-Channel die Datenrate der komprimierten Audio-Nachricht durch Einfügen von Fülldaten auf die Datenrate des jeweiligen Audio-Sub-Channels zu erhöhen. Entscheidend dabei ist, dass das Einfügen von Fülldaten wesentlich einfacher ist als eine Audio-Kompression für eine Vielzahl von Sub-Channels.

Gemäß der Erfindung wird zudem kein zusätzlicher frequenzselektiver Verstärker mit automatischer Verstärkungsregelung benötigt, um zeitweise das globale Ensemble in den Bereich des lokalen Fensters auszustrahlen. Stattdessen werden erfindungsgemäß der digitale Empfangszweig und der digitale Sendezweig für das globale DAB-Signal sowie das lokale DAB-Signal gemeinsam genutzt.

Das erfindungsgemäße Verfahren kann in DAB-Gleichwellennetzen sowohl zur Versorgung eines Tunnels mit Alarmmeldungen als auch eines lokalen Fensters angewendet werden. Neben der Einspeisung von Alarmmeldungen kann das Verfahren auch zur Einspeisung allgemeiner lokaler Informationen verwendet werden.

Das angegebene Verfahren hat gegenüber den bisher bekannten Lösungen den Vorteil, dass pro Audio-Standard nur ein Audio-Encoder zur Kompression der Alarmmeldungen notwendig ist und der sonst übliche analoge frequenzselektive Verstärker durch digitale Baugruppen ersetzt wird.

In einer Ausführungsform umfasst Schritt (e) des erfindungsgemäßen Verfahrens folgende Teilschritte:
(e1) Empfang eines globalen DAB-Signals (301), Filterung, Demodulation und Wandlung in digitale IQ-Daten (303) mittels digitalem IQ-Demodulator (302), wobei die digitalen IQ-Daten das DAB-Basisbandsignal repräsentieren;
(e2) Bestimmung des Transmissions-Modes (305) mittels Transmission-Mode-Detektor (304), durch Auswertung der Länge des Nullsymbols innerhalb der digitalen IQ-Daten (303) aus Teilschritt (e1);
(e3) Erzeugen eines Impulses (307) mittels Null-Symbol-Detektor (306), der den Beginn des Nullsymbols innerhalb der digitalen IQ-Daten (303) aus Teilschritt (e1) markiert;
(e4) Analyse (308) des Phasenreferenzsymbols innerhalb der digitalen IQ-Daten (303) aus Teilschritt (e1) und Ableiten eines Stellwertes (309) zur Frequenzkorrektur;
(e5) Demodulation (310) des FIC innerhalb der digitalen IQ-Daten (303) aus Teilschritt (e1);
(e6) Anpassen (311) der im FIC aus Teilschritt (e5) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
(e7) Verkürzen (312) einer im FIC aus Teilschritt (e6) signalisierten Rekonfiguration um N CIF-Rahmen, wobei N dem Wert aus Teilschritt (e6) entspricht;
(e8) Extrahieren (313) der Ensemble-Konfiguration (MCI) aus dem FIC des Teilschritts (e7) und Einfügen dieser in die MCI-Datenbank (320);
(e9) Bestimmen der im DAB-Ensemble verwendeten Audio-Datenraten (321) und der Audio-Standards durch Auswerten der MCI-Datenbank (320) aus Teilschritt (e8);
(e10) Bestimmen der Konfiguration (322) der im DAB-Ensemble enthaltenen Audio-Sub-Channel durch Auswerten der MCI-Datenbank (320) aus Teilschritt (e8);
(e11) Bestimmen der Konfiguration (323) der im DAB-Ensemble enthaltenen Daten-Sub-Channel durch Auswerten der MCI-Datenbank (320) aus Teilschritt (e8);
(e12) Generieren (328) von Fülldaten (329) für alle im DAB-Ensemble enthaltenen Daten-Sub-Channel, entsprechend der Konfiguration aus Teilschritt (e11);
(e13) Optionales Austauschen (314) von Textinformationen der im FIC aus Teilschritt (e7) enthaltenen FIG 1/0, FIG 1/1, FIG 1/3, FIG 1/4, FIG 1/5 und FIG 1/6;
(e14) Verzögern des Impulses (307) aus Teilschritt (e3) durch ein Verzögerungsglied (331), so dass der ausgegebene Startimpuls (332) genau auf den Beginn des nächsten Nullsymbols fällt;
(e15) Bilden des DAB-Basisbandsignals (334) in Form digitaler IQ-Daten mittels COFDM-Modulator (333), durch Zusammenfassen und Modulieren des im Teilschritt (e7) oder (e13) gewonnenen FIC (330), der im Teilschritt (e12) generierten Inhalte der Daten-Sub-Channels (329) sowie der im Schritt (d) gebildeten Inhalte der Audio-Sub-Channels, wobei der COFDM-Modulator (333) die Stellgrößen Transmission-Mode (305) und Frequenzkorrektur (309) einbezieht und das Nullsymbol des DAB-Basisbandsignals (334) erst mit dem Startimpuls (332) aus Teilschritt (e14) ausgibt.
(e16) Umschalten zwischen den digitalen IQ-Daten (303) aus Teilschritt (e1) und den digitalen IQ-Daten (334) aus Teilschritt (e15) mittels Schalter (335) je nach Gefahrensituation - beispielsweise im Tunnel -, wobei die Umschaltung vorzugsweise innerhalb des Nullsymbols erfolgt;
(e17) Digitale Filterung des in Teilschritt (e16) gewählten IQ-Datenstroms mit anschließender Modulation auf die Frequenz des DAB-Gleichwellennetzes mittels digitalem IQ-Modulator (336);
(e18) Bilden von Taktsignalen (339, 340) für den digitalen IQ-Demodulator (302) und den digitalen IQ-Modulator (336) mittels Oszillator (338) und Korrektur von Frequenzabweichungen über den Stellwert (309) aus Teilschritt (e4);
(e19) und Abstrahlen des im Teilschritt (e17) erzeugten DAB-Signals (337) in einen lokal begrenzten Bereich, insbesondere in den Bereich eines Tunnels.

Nach Maßgabe der vorliegenden Erfindung ist ferner eine Vorrichtung zum Einblenden von Alarmmeldungen innerhalb eines DAB-Gleichwellennetzes, insbesondere innerhalb eines Tunnels, vorgesehen, wobei in dem DAB-Gleichwellennetz globale DAB-Signale als DAB-Ensemble ausgestrahlt werden und synchron zum DAB-Gleichwellennetz mit einem lokalen DAB-Signal überstrahlt werden, dessen Konfiguration aus dem FIC des globalen DAB-Signals abgeleitet wird. Die Vorrichtung umfasst
(A) eine Einrichtung zum Verteilen (316) der einzublendenden Alarmmeldung (315);
(B) genau einen Audio-Encoder (317, 318, 319) für jeden im globalen DAB-Ensemble vorkommenden Audio-Standard, wobei diese die Alarmmeldung von (A) auf eine Datenrate komprimieren, die kleiner oder gleich der kleinsten im globalen DAB-Ensemble vorkommenden Audio-Datenrate ist;
(C) eine Verarbeitungseinheit (324) zum Reformatieren der komprimierten Alarmmeldungen von (B) auf jede im globalen DAB-Ensemble vorkommende Audio-Datenrate mittels Einfügen von Fülldaten;
(D) eine Verarbeitungseinheit zur Auswahl (326) jeweils einer reformatierten Alarmmeldung (325) von (C) pro Audio-Sub-Channel, welche die gleiche Datenrate und den gleichen Audio-Standard wie der jeweilige Audio-Sub-Channel des globalen DAB-Ensembles besitzt; und
(E) eine Verarbeitungseinheit zum Einblenden (333) der von (D) ausgewählten Alarmmeldungen (327) in die jeweiligen Audio-Sub-Channels des lokalen DAB-Ensembles, einschließlich
   (i) des Empfanges eines globalen DAB-Ensembles (301) und der Demodulation (310) des enthaltenen FIC;
   (ii) des Anpassens (311) der im FIC aus Teilschritt (i) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
   (iii) Verkürzen (312) einer im FIC aus Teilschritt (ii) signalisierten Rekonfiguration um N CIF-Rahmen, wobei N dem Wert aus Teilschritt (ii) entspricht; und
   (iv) des Einblendens des im Teilschritt (ii) gewonnenen FIC in das lokale DAB-Ensemble.

Nachfolgend werden Ausführungsbeispiele der Erfindung anhand der Zeichnungen näher erläutert. Es zeigen:
- Fig. 1: den schematischen Aufbau eines DAB-Gleichwellennetzes mit lokalem Fenster nach dem Stand der Technik,
- Fig. 2: den schematischen Aufbau eines DAB-Repeaters mit Einsprechen nach dem Stand der Technik,
- Fig. 3: eine Ausführungsform des erfindungsgemäßen Verfahrens und der erfindungsgemäßen Vorrichtung zum Austausch von Inhalten in einem DAB-Ensemble zur Alarmierung in einem Tunnel.

Fig. 3 zeigt schematisch eine Ausführungsform des erfindungsgemäßen Verfahrens zum Austausch von Inhalten in einem DAB-Ensemble zur Alarmierung in einem Tunnel. Dabei wird ein globales DAB-Signal außerhalb des Tunnels mittels Richtantenne (301) empfangen und über einen digitalen IQ-Demodulator (302) verstärkt, gefiltert und digitalisiert, im Ergebnis liegt das so aufbereitete DAB-Basisband in Form von digitalen IQ-Daten (303) vor.

Aus den digitalen IQ-Daten (303) wird durch Beurteilung der Nullsymbollänge der Transmission Mode (305) mittels Transmission-Mode-Detektor (304) bestimmt.

Durch einen Nullsymbol-Detektor (306) wird der Anfang des Nullsymbols und damit der Beginn der DAB-Rahmen in den digitalen IQ-Daten (303) bestimmt. Dabei wird der Anfang des Nullsymbols durch einen Impuls (307) markiert. Über ein Verzögerungsglied (331) wird der Impuls (307) derart verzögert und als Startimpuls (332) ausgegeben, dass der Startimpuls (332) auf den Anfang des nächsten Nullsymbols fällt. Die Dauer der Verzögerung ist dabei vom Transmission-Mode abhängig und beträgt 96ms im Mode I, 24ms im Mode II, 24ms im Mode III und 48ms im Mode IV.

Abweichungen bzgl. der Abtastrate bzw. Frequenzabweichungen (309) werden durch Analyse (308) des Phasenreferenzsymbols innerhalb der digitalen IQ-Daten (303) ermittelt, beispielsweise durch Autokorrelation bzw. Korrelation mit der bekannten Sequenz für das Phasenreferenzsymbol.

Ein Oszillator (338) liefert die Systemtakte (339 und 340) für den digitalen IQ-Demodulator (302) und den digitalen IQ-Modulator (336). Über den Stellwert (309) wird der Oszillator bei Frequenzabweichung entsprechend nachgeregelt.

Ein FIC-Demodulator (310) führt für die FIC-Symbole in den digitalen IQ-Daten (303) die Demodulation durch. Der so demodulierte FIC enthält grundlegende Konfigurationsinformationen über das DAB-Ensemble. Systembedingt ist der FIC gegenüber dem DAB-Signal (301) verzögert und muss entsprechend korrigiert werden. Dazu wird der in der FIG 0/0 enthaltene CIF-Count mittels erster FIC-Verarbeitungseinheit (311) um den Wert von N erhöht und die ggf. im FIC signalisierte Rekonfiguration um N CIF-Rahmen durch die zweite FIC-Verarbeitungseinheit (312) verkürzt. Der Wert für N wird dabei vorzugsweise so gewählt, dass N*24ms größer oder gleich der Gesamtverzögerungszeit des FIC ist.

Die dritte FIC-Verarbeitungseinheit (313) extrahiert die Ensemble-Konfiguration (MCI) aus dem FIC und speichert diese in der MCI-Datenbank (320) ab. Aus den darin gesammelten Daten werden alle Audio-Datenraten (321) und die verwendeten Audio-Standards bestimmt. Des Weiteren wird eine Liste mit Konfigurationsdaten der Audio-Sub-Channel (322) und eine Liste mit Konfigurationsdaten der Daten-Sub-Channel (323) erstellt. Ein Generator (328) liefert entsprechend der Konfiguration (323) für jeden Daten-Sub-Channel passende Fülldaten (329).

Die Alarmmeldung (315) wird über einen Verteiler (316) auf die Audio-Encoder (317, 318, 319) geführt, wobei für jeden Audio-Standard nur ein Encoder vorhanden ist. Jeder Audio-Encoder (317, 318, 319) komprimiert die Alarmmeldung auf die niedrigste im Ensemble vorhandene Datenrate oder eine noch geringere Datenrate. Die so komprimierten Alarmmeldungen werden in der ersten Audio-Verarbeitungseinheit (324) vermehrt und durch Einfügen von Fülldaten an die jeweilige Datenrate entsprechend der Konfiguration (321) angepasst. Aus diesen reformatierten Alarmmeldungen (325) wählt die zweite Audio-Verarbeitungseinheit (326) für jeden Audio-Sub-Channel die geeignete Alarmmeldung mit der passenden Datenrate und dem passenden Audio-Standard entsprechend der Konfiguration (322) aus.

Optional ersetzt die vierte FIC-Verarbeitungseinheit (314) die im FIC enthaltenen Textinformationen der FIG 1/0, FIG 1/1, FIG 1/3, FIG 1/4, FIG 1/5 und FIG 1/6 durch geeignete textuelle Hinweise und übergibt den so modifizierten FIC (330) an den COFDM-Modulator (333).

Der COFDM-Modulator (333) fasst den FIC (330), die Daten-Sub-Channel (329) und die Audio-Sub-Channel (327) zusammen und führt die Basisband-Modulation durch, wobei er den Stellwert Frequenzkorrektur (309) und den Transmission-Mode beachtet. Das so modulierte Basisband wird als Strom digitaler IQ-Daten (334) ausgegeben, wobei die Ausgabe des enthaltenen Nullsymbols erst mit dem Startimpuls (332) beginnt.

Über den Umschalter (335) werden je nach Gefahrensituation die digitalen IQ-Daten (303) des globalen DAB-Signals oder die IQ-Daten (334) des lokalen DAB-Signals ausgewählt, wobei eine Umschaltung während des Nullsymbols eine Störbeeinflussung vermeidet.

Der vom Umschalter (335) ausgewählte digitale IQ-Datenstrom wird vom digitalen IQ-Modulator (336) digital gefiltert, auf die Frequenz des DAB-Gleichwellennetzes gemischt und analog ausgegeben. Das so erzeugte analoge DAB-Signal (337) wird ggf. weiter verstärkt und über eine oder mehrere Antennen in den Bereich des Tunnels eingestrahlt. Ein im Tunnel befindlicher DAB-Empfänger kann somit je nach Gefahrenlage entweder das globale DAB-Signal oder das lokale DAB-Signal mit Alarmmeldungen empfangen.

Eine Ausführungsform der erfindungsgemäßen Vorrichtung ist in Fig. 3 mit Bezugszeichen (300) gekennzeichnet.

### Abkürzungen

- DAB: Digital Audio Broadcasting
- STI: Service Transport Interface
Das STI definiert ein Datenstromformat zur Übertragung der Audio- und Datendienste vom Studio bzw. Funkhaus zum zentralen Ensemble Multiplexer.
- ETI: Ensemble Transport Interface
Das ETI definiert ein Datenstromformat zur Übertragung des Ensembles vom Ensemble Multiplexer zu den Sendern.
- RDI: Receiver Data Interface
Das RDI definiert ein Datenstromformat zur Übertragung der von einem DAB-Empfänger dekodierten Daten (FIC und Sub-Channel) zu externen Audio- bzw. Datendienstdekodern.
- EDI: Encapsulation of DAB Interfaces
Das EDI ermöglicht die Übertragung von ETI und STI über IP-basierte Übertragungsstrecken.
- FIC: Fast Information Channel
Der FIC ist ein spezieller Übertragungskanal innerhalb eines DAB-Signals. Er enthält insbesondere die MCI, die Service Information und die Ensemble Information. Der FIC ist in Form von FIB's organisiert.
- FIB: Fast Information Block
Der FIB ist die Dateneinheit des FIC mit einer Länge von 32 Bytes. Er enthält dabei bis zu 30 Bytes für Nutzdaten und 2 Byte für eine Prüfsumme. Die Nutzdaten werden mit FIG's gefüllt.
- FIG: Fast Information Group
Die FIG ist eine Informationseinheit aus einem Satz vordefinierter Strukturen. Die FIG ist hierarchisch organisiert und wird nach Type und Extension unterschieden. Die FIG 0/0 enthält z.B. die Ensemble Information mit Ensemble ID und CIF-Count.
- MCI: Multiplex Configuration Information
Die MCI wird im FIC signalisiert und beschreibt den logischen Aufbau des Ensembles.
- PRS: Phase Reference Symbol
Das PRS ist das zweite Symbol in einem DAB-Rahmen, das einen festen vordefinierten Aufbau hat. Es wird im DAB-Empfänger als Referenz zur Dekodierung der nachfolgenden Symbole verwendet.
- CU: Capacity Unit
Eine CU ist die kleinste adressierbare Einheit in einem DAB-Rahmen und stellt 64bit dar.
- SAD: Start Address in CU
Die SAD beschreibt die Startposition eines Sub-Channels in Vielfache von CU's.
- CIF: Common Interleave Frame
Der CIF beschreibt einen logischen 24ms Rahmen bestehend aus FIC und MSC. Je nach DAB Transmission Mode bilden einer, zwei oder vier CIF's einen DAB-Rahmen.
- MSC: Main Service Channel
Der MSC ist die Menge aller im DAB-Ensemble enthaltenen Sub-Channels.

### Glossar

- Multiplex: ist eine Zusammenfassung verschiedener Datenströme zu einem gemeinsamen Datenstrom.
- Ensemble: ist ein Multiplex, bestehend aus einem oder mehreren Sub-Channels, dem FIC und ggf. weiterer Datenströme.
- Sub-Channel: ist ein logischer Container für einen Datenstrom, der einen Audio-Service oder einen oder mehrere Data-Services enthalten kann.
- Service: ist ein Rundfunkprogramm.
- Audio Service: ist ein Rundfunkprogramm, das Audio-Inhalte (z.B. Musik, Sprache) enthält.
- Data Service: ist ein Rundfunkprogramm, das Daten-Inhalte (z.B. Web-seiten, Bilder, Textnachrichten) enthält.
- DAB-Symbol: ist eine logische Informationseinheit, die mehrere Datenbits innerhalb eines Symboltakts darstellt.
- Guard Interval: ist das Schutzintervall zwischen zwei benachbarten DAB-Symbolen, welches u.a. das Übersprechen aufeinanderfolgender Symbole vermeidet.
- Null Symbol: ist das erste Symbol in einem DAB-Rahmen, für die Dauer des Null Symbols wird kein Signal bzw. nur ein Signal sehr niedriger Sendeleistung ausgesendet.
- Phase Reference Symbol: ist das zweite Symbol in einem DAB-Rahmen, das einenfesten vordefinierten Aufbau hat. Es wird im DAB-Empfänger als Referenz zur Dekodierung der nachfolgenden Symbole verwendet.
- Multiplex Configuration Information: beschreibt die logische Struktur eines DAB-Ensembles, u.a. die Services und die Sub-Channels, deren Position im DAB-Rahmen, deren Größe, deren Fehlerschutz und deren Inhaltstyp.
- Gleichwellennetz: ist ein Netz von Sendern, die das gleiche Signal von verschiedenen Orten aus auf der gleichen Frequenz ausstrahlen. Die Sender werden dazu zeitlich synchronisiert. Die so abgestrahlten Wellen überlagern sich im Raum teilweise auch destruktiv. Durch Wahl geeigneter Modulationsverfahren überwiegen jedoch günstige Überlagerungseffekte und mittels Fehlerschutz können Übertragungsfehler korrigiert werden.
- Synchronität im Gleichwellennetz: liegt vor, wenn alle benachbarten Sender ihr Signal zeitlich synchronisiert auf der gleichen Frequenz ausstrahlen, d.h. dass die Aussendung der DAB-Rahmen zum gleichen Zeitpunkt beginnt bzw. die zeitliche Abweichung nur einen Bruchteil des Guard Intervals beträgt.
- lokales Fenster: ist ein Bereich im Gleichwellennetz, bei dem einer oder mehrere Sender teilweise modifizierte Inhalte gegenüber allen anderen Sendern des Gleichwellennetzes ausstrahlen. So werden z.B. im Bereich des lokalen Fensters die landesweiten Nachrichten durch lokale Nachrichten ersetzt.
- Contribution Network: Zuführungsnetzwerk basierend auf STI, wird zwischen Service, Service Multiplexer und Ensemble Multiplexer eingesetzt.
- Distribution Network: Verteilnetzwerk basierend auf ETI oder EDI, wird zwischen Ensemble Multiplexer und den Sendern zum Verteilen des DAB-Ensembles eingesetzt.
- COFDM Modulator: ist eine Baugruppe eines DAB-Senders, der die Modulation des FIC und der Sub-Channel durchführt, wobei ein spezielles Vielträgerverfahren dem sogenannten Coded Orthogonal Frequency-Division Multiplexing zur Anwendung kommt.
- CIF-Rahmen: ist eine logische Einheit, die den FIC und die Sub-Channels für 24ms DAB-Aussendung zusammenfasst.

### Bezugszeichenliste

- 101: Ensemble-Multiplexer
- 102: ETI-Verteilnetzwerk
- 103: DAB-Sender
- 104: DAB-Empfänger
- 105: Ausstrahlungsbereich des globalen DAB-Ensembles
- 106: Ausstrahlungsbereich des lokalen DAB-Ensembles
- 107: Überlappungsbereich des globalen und lokalen DAB-Ensembles
- 108: lokaler Ensemble-Multiplexer
- 109: lokaler Audio- bzw. Datendienst
- 110: ETI-Verteilnetzwerk des lokalen DAB-Ensembles
- 111: DAB-Sender

- 201: Empfangsantenne
- 202: Hochfrequenzverteiler
- 203: frequenzselektiver Verstärker
- 204: regeneriertes DAB-Signal
- 205: Hochfrequenzumschalter
- 206: Sendeantenne
- 207: DAB-Empfangsmodul
- 208: Signal mit Zeitinformation
- 209: dekodierter FIC
- 210: Ensemble Multiplexer
- 211: ETI-Datenstrom
- 212: COFDM-Modulator bzw. DAB-Kleinstleistungssender
- 213: DAB-Signal mit Alarmmeldung
- 214: Audioquelle mit Alarmmeldung
- 215: Verteiler für Audiosignale
- 216: Audio-Encoder
- 300: erfindungsgemäße Vorrichtung
- 301: Empfangsantenne
- 302: digitaler IQ-Demodulator
- 303: digitale IQ-Daten mit regeneriertem DAB-Ensemble
- 304: Transmission-Mode-Detektor
- 305: Stellwert für Transmission Mode
- 306: Nullsymbol-Detektor
- 307: Signal für Start des Nullsymbols
- 308: Verarbeitungseinheit für PRS Analyse
- 309: Stellwert für Frequenzkorrektur
- 310: FIC-Demodulator
- 311: erste FIC-Verarbeitungseinheit
- 312: zweite FIC-Verarbeitungseinheit
- 313: dritte FIC-Verarbeitungseinheit
- 314: vierte FIC-Verarbeitungseinheit
- 315: Audioquelle mit Alarmmeldung
- 316: Verteiler für Audiosignale
- 317: Audio-Encoder für DAB-Plus
- 318: Audio-Encoder für DAB-Musicam
- 319: Audio-Encoder für DMB
- 320: MCI-Datenbasis
- 321: Konfigurationsdaten ersten Typs
- 322: Konfigurationsdaten zweiten Typs
- 323: Konfigurationsdaten dritten Typs
- 324: erste Audio-Verarbeitungseinheit
- 325: reformatierte Audio-Datenströme
- 326: zweite Audio-Verarbeitungseinheit
- 327: selektierte Audio-Datenströme
- 328: Generator für Fülldaten
- 329: generierte Daten-Sub-Channels
- 330: modifizierter FIC
- 331: Verzögerungsglied
- 332: Triggersignal für Start des DAB-Rahmen
- 333: COFDM-Modulator
- 334: digitale IQ-Daten mit DAB-Ensemble und Alarmmeldung
- 335: Umschalter für digitale IQ-Daten
- 336: digitaler IQ-Modulator
- 337: Sendeantenne
- 338: Oszillator
- 339: Systemtakt für digitalen IQ-Demodulator
- 340: Systemtakt für digitalen IQ-Modulator

## Patentansprüche

1. Verfahren zum Einblenden von Alarmmeldungen innerhalb eines DAB-Gleichwellennetzes, wobei in dem DAB-Gleichwellennetz globale DAB-Signale als DAB-Ensemble ausgestrahlt werden und ein im DAB-Gleichwellennetz betriebener Sender die globalen DAB-Signale synchron zum DAB-Gleichwellennetz mit einem lokalen DAB-Signal überstrahlt, dessen Konfiguration aus dem FIC des globalen DAB-Signals abgeleitet wird,
**dadurch gekennzeichnet, dass** es die Schritte
(a) Verteilen (316) der einzublendenden Alarmmeldung (315) auf Audio-Encoder (317, 318, 319), die jeweils genau einen der im globalen DAB-Ensemble enthaltenen Audio-Standards umfassen;
(b) Komprimieren der verteilten Alarmmeldung mittels der Audio-Encoder (317, 318, 319) auf eine Datenrate, die kleiner oder gleich der niedrigsten im globalen DAB-Ensemble vorkommenden Audio-Datenrate ist;
(c) Reformatieren (324) der komprimierten Alarmmeldungen aus Schritt (b) auf jede im globalen DAB-Ensemble vorkommende Audio-Datenrate (321);
(d) Auswahl (326) jeweils einer reformatierten Alarmmeldung (325) aus Schritt (c) pro Audio-Sub-Channel, welche die gleiche Datenrate und den gleichen Audio-Standard wie der jeweilige Audio-Sub-Channel des globalen DAB-Ensembles besitzt; und
(e) Einblenden der im Schritt (d) ausgewählten Alarmmeldungen (327) in die jeweiligen Audio-Sub-Channels des lokalen DAB-Ensembles, umfassend die Teilschritte
(i) Empfang eines globalen DAB-Ensembles (301) und Demodulation (310) des enthaltenen FIC;
(ii) Anpassen (311) der im FIC aus Teilschritt (i) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
(iii) Verkürzen (312) einer im FIC aus Teilschritt (ii) signalisierten Rekonfiguration um N CIF-Rahmen, wobei N dem Wert aus Teilschritt (ii) entspricht; und
(iv) Einblenden des im Teilschritt (iii) gewonnenen FIC in das lokale DAB-Ensemble;
umfasst.

2. Verfahren nach Anspruch 1, wobei das Einblenden im Schritt (e) die Teilschritte
(e1) Empfang eines globalen DAB-Signals (301), Filterung, Demodulation und Wandlung in digitale IQ-Daten (303) mittels digitalem IQ-Demodulator (302), wobei die digitalen IQ-Daten das DAB-Basisbandsignal repräsentieren;
(e2) Bestimmung des Transmission-Modes (305) mittels Transmission-Mode-Detektors (304), durch Auswertung der Länge des Nullsymbols innerhalb der digitalen IQ-Daten (303) aus Teilschritt (e1);
(e3) Erzeugen eines Impulses (307) mittels Null-Symbol-Detektors (306), der den Beginn des Nullsymbols innerhalb der digitalen IQ-Daten (303) aus Teilschritt (e1) markiert;
(e4) Analyse (308) des Phasenreferenzsymbols innerhalb der digitalen IQ-Daten (303) aus Teilschritt (e1) und Ableiten eines Stellwertes (309) zur Frequenzkorrektur;
(e5) Demodulation (310) des FIC innerhalb der digitalen IQ-Daten (303) aus Teilschritt (e1);
(e6) Anpassen (311) der im FIC aus Teilschritt (e5) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
(e7) Verkürzen (312) einer im FIC aus Teilschritt (e6) signalisierten Rekonfiguration um N CIF-Rahmen, wobei N dem Wert aus Teilschritt (e6) entspricht;
(e8) Extrahieren (313) der Ensemble-Konfiguration (MCI) aus dem FIC des Teilschritts (e7) und Einfügen dieser in die MCI-Datenbank (320);
(e9) Bestimmen der im DAB-Ensemble verwendeten Audio-Datenraten (321) und der Audio-Standards durch Auswerten der MCI-Datenbank (320) aus Teilschritt (e8) ;
(e10) Bestimmen der Konfiguration (322) der im DAB-Ensemble enthaltenen Audio-Sub-Channel durch Auswerten der MCI-Datenbank (320) aus Teilschritt (e8);
(e11) Bestimmen der Konfiguration (323) der im DAB-Ensemble enthaltenen Daten-Sub-Channel durch Auswerten der MCI-Datenbank (320) aus Teilschritt (e8); und
(e12) Generieren (328) von Fülldaten (329) für alle im DAB-Ensemble enthaltenen Daten-Sub-Channel, entsprechend der Konfiguration aus Teilschritt (e11);
umfasst.

3. Verfahren nach Anspruch 2, **dadurch gekennzeichnet, dass** es ferner den Schritt
(e13) Austauschen (314) von Textinformationen der im FIC aus Teilschritt (e7) enthaltenen FIG 1/0, FIG 1/1, FIG 1/3, FIG 1/4, FIG 1/5 und FIG 1/6;
umfasst.

4. Verfahren nach Anspruch 2 oder Anspruch 3, **dadurch gekennzeichnet, dass** es ferner die Schritte
(e14) Verzögern des Impulses (307) aus Teilschritt (e3) durch ein Verzögerungsglied (331), so dass der ausgegebene Startimpuls (332) genau auf den Beginn des nächsten Nullsymbols fällt;
(e15) Bilden des DAB-Basisbandsignals (334) in Form digitaler IQ-Daten mittels COFDM-Modulator (333), durch Zusammenfassen und Modulieren des im Teilschritt (e7) oder (e13) gewonnenen FIC (330), der im Teilschritt (e12) generierten Inhalte der Daten-Sub-Channels (329) sowie der im Schritt (d) gebildeten Inhalte der Audio-Sub-Channels, wobei der COFDM-Modulator (333) die Stellgrößen Transmission-Mode (305) und Frequenzkorrektur (309) einbezieht und das Nullsymbol des DAB-Basisbandsignals (334) erst mit dem Startimpuls (332) aus Teilschritt (e14) ausgibt;
(e16) Umschalten zwischen den digitalen IQ-Daten (303) aus Teilschritt (e1) und den digitalen IQ-Daten (334) aus Teilschritt (e15) mittels Schalter (335) je nach Gefahrensituation;
(e17) Digitale Filterung des im Teilschritt (e16) gewählten IQ-Datenstroms mit anschließender Modulation auf die Frequenz des DAB-Gleichwellennetzes mittels digitalem IQ-Modulator (336);
(e18) Bilden von Taktsignalen (339, 340) für den digitalen IQ-Demodulator (302) und den digitalen IQ-Modulator (336) mittels Oszillator (338) und Korrektur von Frequenzabweichungen über den Stellwert (309) aus Teilschritt (e4); und
(e19) Abstrahlen des im Teilschritt (e17) erzeugten DAB-Signals (337) in einen lokal begrenzten Bereich;
umfasst.

5. Verfahren nach Anspruch 4, **dadurch gekennzeichnet, dass** im Schritt (e16) die Umschaltung innerhalb des Nullsymbols erfolgt.

6. Verfahren nach Anspruch 4 oder Anspruch 5, **dadurch gekennzeichnet, dass** im Schritt (e19) das Abstrahlen in den Bereich eines Tunnels erfolgt.

7. Verfahren nach einem der vorstehenden Ansprüche, **dadurch gekennzeichnet, dass** die Audio-Standards in Schritt (a) aus einer Gruppe ausgewählt sind, die Audio-Standards nach ETSI EN 300 401 (Musicam), ETSI TS 102 563 (DAB-Plus) und ETSI TS 102 428 (DMB) umfasst.

8. Vorrichtung zum Einblenden von Alarmmeldungen innerhalb eines DAB-Gleichwellennetzes, wobei in dem DAB-Gleichwellennetz globale DAB-Signale als DAB-Ensemble ausgestrahlt werden und synchron zum DAB-Gleichwellennetz mit einem lokalen DAB-Signal überstrahlt werden, dessen Konfiguration aus dem FIC des globalen DAB-Signals abgeleitet wird,
umfassend
(A) eine Einrichtung zum Verteilen (316) der einzublendenden Alarmmeldung (315);
(B) genau einen Audio-Encoder (317, 318, 319) für jeden im globalen DAB-Ensemble vorkommenden Audio-Standard, wobei diese die Alarmmeldung von (A) auf eine Datenrate komprimieren, die kleiner oder gleich der kleinsten im globalen DAB-Ensemble vorkommenden Audio-Datenrate ist;
(C) eine Verarbeitungseinheit (324) zum Reformatieren der komprimierten Alarmmeldungen von (B) auf jede im globalen DAB-Ensemble vorkommende Audio-Datenrate mittels Einfügen von Fülldaten;
(D) eine Verarbeitungseinheit zur Auswahl (326) jeweils einer reformatierten Alarmmeldung (325) von (C) pro Audio-Sub-Channel, welche die gleiche Datenrate und den gleichen Audio-Standard wie der jeweilige Audio-Sub-Channel des globalen DAB-Ensembles besitzt; und
(E) eine Verarbeitungseinheit zum Einblenden (333) der von (D) ausgewählten Alarmmeldungen (327) in die jeweiligen Audio-Sub-Channels des lokalen DAB-Ensembles, einschließlich
(i) des Empfanges eines globalen DAB-Ensembles (301) und der Demodulation (310) des enthaltenen FIC;
(ii) des Anpassens (311) der im FIC aus Teilschritt (i) enthaltenen FIG 0/0, indem das Feld CIF-Count um eine Anzahl N erhöht wird, wobei N so gewählt wird, dass N*24ms größer oder gleich der Gesamtverarbeitungszeit für den FIC ist;
(iii) Verkürzen (312) einer im FIC aus Teilschritt (ii) signalisierten Rekonfiguration um N CIF-Rahmen, wobei N dem Wert aus Teilschritt (ii) entspricht; und
(iv) des Einblendens des im Teilschritt (iii) gewonnenen FIC in das lokale DAB-Ensemble.

## Claims

1. A method for displaying alert messages within a DAB common-wave network, wherein in the DAB common-wave network global DAB signals are emitted as a DAB ensemble and a transmitter operated in the DAB common-wave network jams the global DAB signals synchronously to the DAB common-wave network with a local DAB signal the configuration of which is derived from the FIC of the global DAB signal,
wherein it comprises the steps of
(a) distributing (316) the alert message (315) to be displayed among audio encoders (317, 318, 319) each comprising exactly one of the audio standards contained in the global DAB ensemble;
(b) compressing the distributed alert message by means of the audio encoders (317, 318, 319) to a data rate being less or equal to the lowest audio data rate present in the global DAB ensemble;
(c) reformatting (324) the compressed alert messages of step (b) to each audio data rate (321) present in the global DAB ensemble;
(d) selecting (326) one reformatted alert message (325) each from step (c) per audio sub-channel that has the same data rate and the same audio standard as the respective audio sub-channel of the global DAB ensembles; and
(e) displaying the alert messages (327) selected in step (d) into the respective audio sub-channels of the local DAB ensemble comprising the individual steps of
(i) receiving a global DAB ensemble (301) and demodulating (310) the included FIC;
(ii) adjusting (311) the FIG 0/0 included in the FIC of individual step (i) by increasing the field CIF count by a number N, wherein N is selected such that N*24ms is larger as or equal to the total processing time for the FIC;
(iii) shortening (312) a reconfiguration signaled in the FIC of individual step (ii) by N CIF frames, wherein N corresponds to the value of individual step (ii); and
(iv) displaying the FIC obtained in individual step (iii) into the local DAB ensemble.

2. The method according to claim 1, wherein displaying in step (e) comprises the individual steps of
(e1) receiving a global DAB signal (301), filtering, demodulating and converting it into digital IQ data (303) by means of the digital IQ demodulator (302), wherein the digital IQ data represent the DAB baseband signal;
(e2) determining the transmission mode (305) by means of the transmission mode detector (304) by evaluating the length of the zero symbol within the digital IQ data (303) of individual step (e1);
(e3) generating a pulse (307) by means of the zero symbol detector (306) that marks the beginning of the zero symbol within the digital IQ data (303) of individual step (e1);
(e4) analyzing (308) the phase reference symbol within the digital IQ data (303) of individual step (e1) and deriving a control value (309) for frequency correction;
(e5) demodulating (310) the FIC within the digital IQ data (303) of individual step (e1);
(e6) adjusting (311) the FIG 0/0 included in the FIC of individual step (e5) by increasing the field CIF count by a number N, wherein N is selected such that N*24ms is larger than or equal to the total processing time for the FIC;
(e7) shortening (312) a reconfiguration signaled in the FIC of individual step (e6) by N CIF frames, wherein N corresponds to the value of individual step (e6);
(e8) extracting (313) the ensemble configuration (MCI) from the FIC of individual step (e7) and inserting it into the MCI database (320);
(e9) determining the audio data rates (321) used in the DAB ensemble and the audio standards by evaluating the MCI database (320) of individual step (e8);
(e10) determining the configuration (322) of the audio sub-channels included in the DAB ensemble by evaluating the MCI database (320) of individual step (e8);
(e11) determining the configuration (323) of the data sub-channels included in the DAB ensemble by evaluating the MCI database (320) of individual step (e8); and
(e12) generating (328) filling data (329) for all the data sub-channels included in the DAB ensemble in accordance with the configuration of individual step (e11).

3. The method according to claim 2, **characterized in that** it further comprises the step of
(e13) interchanging (314) text information of the FIG 1/0, FIG 1/1, FIG 1/3, FIG 1/4, FIG 1/5, and FIG 1/6 included in the FIC of individual step (e7).

4. The method according to claim 2 or claim 3, **characterized in that** it further comprises the steps of
(e14) delaying the pulse (307) of individual step (e3) via a delay element (331) such that the output starting pulse (332) exactly falls on the beginning of the next zero symbol;
(e15) forming the DAB baseband signal (334) in the form of digital IQ data by means of the COFDM modulator (333) by grouping and modulating the FIC (330) obtained in individual step (e7) or (e13), the contents of the data sub-channels (329) generated in individual step (e12) as well as the contents of the audio sub-channels formed in step (d), wherein the COFDM modulator (333) includes the control variables transmission mode (305) and frequency correction (309) and outputs the zero symbol of the DAB baseband signal (334) only with the starting pulse (332) of individual step (e14);
(e16) switching between the digital IQ data (303) of individual step (e1) and the digital IQ data (334) of individual step (e15) by means of switch (335) depending on the risk situation;
(e17) digitally filtering the IQ data stream selected in individual step (e16) while subsequently modulating to the frequency of the DAB common-wave network by means of digital IQ modulator (336);
(e18) forming timing signals (339, 340) for the digital IQ demodulator (302) and the digital IQ modulator (336) by means of oscillator (338) and correcting of frequency deviations via the control value (309) of individual step (e4); and
(e19) emitting the DAB signal (337) generated in individual step (e17) into a locally limited region.

5. The method according to claim 4, **characterized in that** in step (e16) it is switched within the zero symbol.

6. The method according to claim 4 or claim 5, **characterized in that** in step (e19) it is emitted into the region of a tunnel.

7. The method according to any of the preceding claims, **characterized in that** the audio standards in step (a) are selected from a group comprising audio standards according to ETSI EN 300 401 (Musicam), ETSI TS 102 563 (DAB-Plus), and ETSI TS 102 428 (DMB).

8. A device for displaying alert messages within a DAB common-wave network, wherein in the DAB common-wave network global DAB signals are emitted as a DAB ensemble and are jammed synchronously to the DAB common-wave network with a local DAB signal the configuration of which is derived from the FIC of the global DAB signal,
the device comprising
(A) means for distributing (316) the alert message (315) to be displayed;
(B) exactly one audio encoder (317, 318, 319) for each audio standard present in the global DAB ensemble, wherein these compress the alert message of (A) to a data rate that is lower than or equal to the lowest audio data rate present in the global DAB ensemble;
(C) a processing unit (324) to reformate the compressed alert messages of (B) to each of the audio data rates present in the global DAB ensemble by means of inserting filling data;
(D) a processing unit for selecting (326) one reformatted alert message (325) of (C) each per audio sub-channel that has the same data rate and the same audio standard as the respective audio sub-channel of the global DAB ensemble; and
(E) a processing unit for displaying (333) the selected alert messages (327) of (D) in the respective audio sub-channel of the local DAB ensemble including
(i) receiving a global DAB ensemble (301) and demodulating (310) the included FIC;
(ii) adjusting (311) the FIG 0/0 included in the FIC of individual step (i) by increasing the field CIF count by a number N, wherein N is selected such that N*24ms is larger than or equal to the total processing time for the FIC;
(iii) shortening (312) a reconfiguration signaled in the FIC of individual step (ii) by N CIF frames, wherein N corresponds to the value of individual step (ii); and
(iv) displaying the FIC obtained in individual step (iii) in the local DAB ensemble.

## Revendications

1. Procédé pour l'affichage de messages d'alarme au sein d'un réseau DAB à fréquence unique, des signaux DAB globaux étant transmis sous la forme d'un ensemble DAB dans le réseau DAB à fréquence unique et un émetteur fonctionnant dans le réseau DAB à fréquence unique remplaçant les signaux DAB globaux en synchronisme avec le réseau DAB à fréquence unique avec un signal DAB local dont la configuration est dérivée du FIC du signal DAB global,
contenant les étapes
(a) distribution (316) du message d'alarme à afficher (315) sur des encodeurs audio (317, 318, 319), comprenant chacun exactement l'une des normes audio contenues dans l'ensemble DAB global;
(b) compression du message d'alarme distribué à l'aide des encodeurs audio (317, 318, 319) sur un débit de données inférieur ou égal au débit de données audio le plus bas dans l'ensemble DAB global;
(c) reformatage (324) des messages d'alarme comprimés dans l'étape (b) sur tous les débits de données audio (321) survenant dans l'ensemble DAB global;
(d) sélection (326) d'un message d'alarme reformaté (325) de l'étape (c) par sous-canal audio, chacun ayant le même débit de données et le même standard audio que le sous-canal audio respectif de l'ensemble DAB global; et
(e) affichage des messages d'alarme sélectionnés dans l'étape (d) (327) dans les sous-canaux audio correspondants de l'ensemble DAB local, comprenant les étapes partielles
(i) réception d'un ensemble DAB global (301) et démodulation (310) du FIC contenu;
(ii) ajustement (311) du FIG 0/0 contenu dans le FIC de l'étape partielle (i), par l'augmentation du camp CIF-Count d'un nombre N, N étant sélectionné de telle sorte que N*24ms est supérieur ou égal à la durée de traitement totale pour le FIC;
(iii) réduction (312) d'une reconfiguration signalisée dans le FIC de l'étape partielle (ii) d'un cadre CIF N, N correspondant à la valeur de l'étape partielle (ii); et
(iv) affichage du FIC obtenu dans l'étape partielle (iii) dans l'ensemble DAB local.

2. Procédé selon la revendication 1, l'affichage de l'étape (e) comprenant les étapes partielles
(e1) réception d'un signal DAB global (301), la filtration, la démodulation et la conversion en données IQ numériques (303) à l'aide d'un démodulateur IQ numérique (302), les données IQ numérique représentant le signal de bande de base DAB;
(e2) détermination du mode de transmission (305) au moyen du détecteur de mode de transmission (304), par l'évaluation de la longueur du symbole zéro à l'intérieur des données numériques IQ (303) de l'étape partielle (e1);
(e3) génération d'une impulsion (307) au moyen du détecteur de symbole zéro (306), qui marque le début du symbole du zéro à l'intérieur des données IQ numériques (303) de l'étape partielle (e1);
(e4) analyse (308) du symbole de référence de phase à l'intérieur des données IQ numériques (303) de l'étape partielle (e1) et déduction d'une valeur de réglage (309) pour la correction de la fréquence;
(e5) démodulation (310) du FIC à l'intérieur des données IQ numériques (303) de l'étape partielle (e1);
(e6) ajustement (311) du FIG 0/0 contenu dans le FIC de l'étape partielle (e5), par l'augmentation du camp CIF-Count d'un nombre N, N étant sélectionné de telle sorte que N*24ms est supérieur ou égal à la durée de traitement totale pour le FIC;
(e7) réduction (312) d'une reconfiguration signalisée dans le FIC de l'étape partielle (e6) d'un cadre CIF N, N correspondant à la valeur de l'étape partielle (e6);
(e8) extraction (313) de la configuration de l'ensemble (MCI) du FIC de l'étape partielle (e7) et insertion de celle-ci dans la banque de données MCI (320);
(e9) détermination des débits de données audio dans l'ensemble DAB (321) et des normes audio par l'évaluation de la banque de données MCI (320) de l'étape partielle (e8);
(e10) détermination de la configuration (322) des sous-canaux audio contenu dans l'ensemble DAB par l'évaluation de la banque de données MCI (320) de l'étape partielle (e8);
(e11) détermination de la configuration (323) des sous-canaux de données contenu dans l'ensemble DAB par l'évaluation de la banque de données MCI (320) de l'étape partielle (e8); et
(e12) génération (328) des données de remplissage (329) pour tous les sous-canaux de données contenus dans l'ensemble DAB, conformément à la configuration de l'étape partielle (e11).

3. Procédé selon la revendication 2, **caractérisé en ce qu'**il contient également l'étape
(e13) échange (314) d'informations textes des FIG 1/0, FIG 1/1, FIG 1/3, FIG 1/4, FIG 1/5 et FIG 1/6 contenus dans le FIC de l'étape partielle (e7).

4. Procédé selon la revendication 2 ou revendication 3, **caractérisé en ce qu'**il contient également les étapes
(e14) retardement de l'impulsion (307) de l'étape partielle (e3) par un circuit de retard (331) de telle sorte que l'impulsion de démarrage (332) émise arrive précisément au début du symbole zéro suivant;
(e15) formation du signal de bande de base DAB (334) sous forme de données numériques IQ au moyen d'un modulateur COFDM (333), par regroupement et modulation du FIC (330) obtenu dans l'étape partielle (e7) ou (e13), les contenus des sous-canaux de données (329) générés dans l'étape partielle (e12) et le contenu des sous-canaux audio formés dans l'étape (d), le modulateur COFDM (333) tenant compte du mode de transmission de grandeurs de réglage (305) et la correction de fréquence (309) et émettant le symbole zéro du signal de bande de base DAB (334) uniquement avec l'impulsion de démarrage (332) de l'étape partielle (e14);
(e16) commutation entre les données IQ numériques (303) de l'étape partielle (e1) et les données IQ numériques (334) de l'étape partielle (e15) au moyen du commutateur (335) en fonction de la situation dangereuse;
(e17) filtrage numérique du flux de donnés IQ sélectionné dans l'étape partielle (e16) avec modulation sur la fréquence du réseau DAB à fréquence unique au moyen d'un modulateur IQ numérique (336);
(e18) formation de signaux d'horloge (339, 340) pour le démodulateur IQ numérique (302) et le modulateur IQ numérique (336) au moyen d'un oscillateur (338) et correction des écarts de fréquence par le biais de la valeur de réglage (309) de l'étape partielle (e4); et
(e19) diffusion du signal DAB (337) généré dans l'étape partielle (e17) dans une zone locale limitée.

5. Procédé selon la revendication 4, **caractérisé en ce que** la commutation de l'étape (e16) a lieu au sein du symbole zéro.

6. Procédé selon la revendication 4 ou la revendication 5, **caractérisé en ce que** la diffusion de l'étape (e19) a lieu dans la zone d'un tunnel.

7. Procédé selon l'une des revendications ci-dessus, **caractérisé en ce que** les normes audio de l'étape (a) sont sélectionnées dans un groupe comprenant des normes audio selon ETSI EN 300 401 (Musicam), ETSI TS 102 563 (DAB-Plus) et ETSI TS 102 428 (DMB).

8. Appareil pour l'affichage de messages d'alarme au sein d'un réseau DAB à fréquence unique, des signaux DAB globaux étant transmis sous la forme d'un ensemble DAB dans le réseau DAB à fréquence unique et étant remplacés en synchronisme avec le réseau DAB à fréquence unique avec un signal DAB local dont la configuration est dérivée du FIC du signal DAB global,
comprenant
(A) un équipement pour la distribution (316) du message d'alarme à afficher (315);
(B) un encodeur audio précis (317, 318, 319) pour chaque norme audio se produisant dans l'ensemble DAB global, lesdits encodeurs audio comprimant le message d'alarme de (A) à un débit de données inférieur ou égal au plus petit débit de données audio se produisant dans l'ensemble DAB global;
(C) une unité de traitement (324) pour le reformatage des messages d'alarme comprimés de (B) à chaque débit de données audio se produisant dans l'ensemble DAB global par l'insertion de données de remplissage;
(D) une unité de traitement pour la sélection (326) d'un message d'alarme reformaté (325) de (C) par sous-canal audio, chacun ayant le même débit de données et le même standard audio que le sous-canal audio respectif de l'ensemble DAB global; et
(E) une unité de traitement pour l'affichage (333) des messages d'alarme (327) sélectionnés dans l'étape (D) sur les sous-canaux audio respectifs de l'ensemble DAB local, y compris
(i) la réception d'un ensemble DAB global (301) et la démodulation (310) du FIC contenu;
(ii) l'ajustement (311) du FIG 0/0 contenu dans le FIC de l'étape partielle (i), par l'augmentation du camp CIF-Count d'un nombre N, N étant sélectionné de telle sorte que N*24ms est supérieur ou égal à la durée de traitement totale pour le FIC;
(iii) réduction (312) d'une reconfiguration signalisée dans le FIC de l'étape partielle (ii) d'un cadre CIF N, N correspondant à la valeur de l'étape partielle (ii); et
(iv) affichage du FIC obtenu dans l'étape partielle (iii) dans l'ensemble DAB local.
